# EUROPÄISCHE PATENTSCHRIFT

(11) **EP 1 045 200 B1**
(45) Veröffentlichungstag und Bekanntmachung des Hinweises auf die Patenterteilung: **21.03.2007**
(21) Anmeldenummer: 99107197.8
(22) Anmeldetag: 13.04.1999
(51) Int. Cl.: F21V 21/00

(54) **Verbindung zum lösbaren Verbinden von Leuchten oder Leuchtenteilen**
Arrangement for a releasable connection of luminaires or parts thereof
Dispositif de raccordement déconnectable de luminaires ou de parties de luminaires

(43) Veröffentlichungstag der Anmeldung: 18.10.2000
(73) Patentinhaber: Siteco Beleuchtungstechnik GmbH, 83301 Traunreut (DE)
(72) Erfinder: Lasbaher, Daniel, 2000 Maribor (SI)
(74) Vertreter: Goddar, Heinz J.

(56) Entgegenhaltungen:
- EP-A- 0 828 114
- WO-A-98/37360
- US-A- 3 120 929

## Beschreibung

Die Erfindung betrifft eine Verbindung für Leuchten oder Leuchtenteile gemäß dem Oberbegriff des Anspruchs 1, insbesondere die Verbindung von Leuchteneinheiten in Lichtbändern.

Bei der Installation von Lichtbändern müssen mehrere Leuchteneinheiten miteinander ausgerichtet und verbunden werden, um ein durchgängiges gerades Lichtband zu bilden. Zum Verbinden von mehreren Leuchteneinheiten wurden in der Vergangenheit Befestigungselemente, wie Schrauben oder Klammern, oder gesonderte Verbindungselemente verwendet, die an den beiden zu verbindenden Leuchtenteilen jeweils individuell befestigt werden mußten. So schlägt beispielsweise WO 98/37360 vor, ober- und unterhalb der beiden zu verbindenden Leuchten zwei Klammern anzusetzen, die gegeneinander verspannt werden.

In WO 98/37360 wird weiterhin vorgeschlagen, zum gegenseitigen Ausrichten der Leuchteneinheiten an deren Stirnseiten lineare, im Eingriff gegeneinander bewegbare Nut- und Federprofile vorzusehen, die, ineinandergesteckt, ein konturengleiches Zusammenfügen der Stimwandteile ermöglichen.

In EP 0 264 857 B1 wurden Steckrahmen zur Ausrichtung von Leuchteneinheiten vorgeschlagen, die im Eingriff frei gegeneinander bewegbar waren.

Während die in der WO 98/37360 vorgeschlagenen Federprofile durchaus hinsichtlich der Längsausrichtung der Leuchteneinheiten zu befriedigenden Resultaten führten, ermöglichten sie keine befriedigende Ausrichtung in vertikaler Richtung, da sich die Federn in den Nuten in vertikaler Richtung verschieben konnten. Insbesondere bei abgehängten Leuchtensystemen ergaben sich daher Probleme mit der vertikalen Ausrichtung. Außerdem war die Montage dadurch erschwert, daß sich die beiden Leuchteneinheiten bei der Installation gegeneinander verschieben konnten und daher in der Regel nachjustiert werden mußten.

US 3 120 992, die zur Bildung des Oberbegriffs des Anspruchs 1 herangezogen wurde, offenbart eine kraft- und formschlüssige Verbindung zwischen zwei Leuchtenteilen, bei der ein kegelstumpfförmiger Pin an einem Leuchtenteil in eine Öffnung eines benachbarten Leuchtenteils eingreift. In der Öffnung ist eine Spannhülse angeordnet, die für einen Kraftschluß mit dem Pin sorgt.

Es ist die Aufgabe der Erfindung, eine Verbindung für Leuchten und Leuchtenbauteile, insbesondere zur Verbindung von Leuchteneinheiten in Lichtbändern, zur Verfügung zu stellen, die eine einfachere Ausrichtung der Leuchten bzw. Leuchtenbauteile bei der Montage erlaubt. Weiterhin sollen Leuchten bzw. Leuchtenbauteile zur Verfügung gestellt werden, die für eine entsprechende Verbindung eingerichtet sind.

Erfindungsgemäß wird diese Aufgabe gelöst durch eine Verbindung nach Anspruch 1. Insbesondere ist eine Steckverbindung vorgesehen zum lösbaren Verbinden zweier Leuchtenteile mit einer oder mehreren Formschlußaussparungen, insbesondere Formschlußnuten, und einem oder mehreren vorspringenden Formschlußelementen zum Eingreifen in die Formschlußaussparungen zur Bildung einer Formschlußverbindung zwischen den beiden Leuchtenteilen, welche dadurch gekennzeichnet ist, daß zumindest ein Teil der vorspringenden Formschlußelemente mit den Formschlußaussparungen form- und kraftschlüssig zusammenwirkt, wobei der Kraftschluß zumindest in einer Einschubrichtung der Formschlußelemente in die Formschlußaussparungen wirkt, derart, daß die Formschlußelemente unter Überwindung einer Gegenkraft aufgrund des Kraftschlusses durch Druck in die Einschubrichtung in Eingriff mit den Formschlußaussparungen gebracht und durch Zug entgegen der Einschubrichtung gelöst werden können. Unter "Leuchtenteil" soll dabei irgendein - nicht notwendig separater oder separierbarer - Abschnitt oder Teil einer Leuchte verstanden werden.

Die Erfindung löst das angesprochene Problem in überraschend einfacher Weise dadurch, daß durch einen zusätzlichen Kraftschluß eine Verschiebung der Formschlußelemente in den Formschlußaussparungen verhindert wird. Daher kann man bei der Montage die entsprechenden Leuchten bzw. Leuchtenbauteile durch Ineinanderstecken der entsprechenden Verbindungselemente vorübergehend fixieren und dann eine Justierung oder Nachjustierung der Aufhängung durchführen. Außerdem werden durch die Verbindung geringfügige Justierungsfehler kompensiert. Andererseits ermöglicht die erfindungsgemäße Verbindung auch ein einfaches Abziehen der vorspringenden Formschlußelemente aus den Formschlußaussparungen, so daß die Verbindung leicht gelöst werden kann. Die Verbindung muß nicht so beschaffen sein, daß sie das Gewicht des oder der Leuchten oder Leuchtenbauteile tragen kann. Für viele Zwecke reicht es aus, wenn eine Fixierung soweit erreicht wird, daß bei der Montage von Leuchten oder Leuchtenbauteilen eine Relativbewegung behindert wird.

Gemäß einer besonderen Ausführungsform der Erfindung kann vorgesehen sein, daß alle Formschlußelemente form- und kraftschlüssig mit den entsprechenden Formschlußaussparungen zusammenwirken. Es kann jedoch auch vorgesehen sein, daß nur ein Teil der Formschlußelemente mit entsprechenden Formschlußaussparungen kraftschlüssig zusammenwirkt.

Erfindungsgemäß findet zwischen den Formschlußelementen und den Formschlußaussparungen keine Verriegelung der Formschlußelemente in den Formschlußaussparungen statt, so daß die beiden verbundenen Teile durch Abziehen voneinander wieder gelöst werden können, ohne daß eine Klinke, ein Rastelement oder dgl. zuvor verlagert werden muß. Es kann insbesondere vorgesehen sein, daß der Formschluß zwischen den beiden Formschlußnuten und den Formschlußelementen nicht in der Einschubrichtung wirkt. Es kann jedoch auch in der Einschubrichtung unter Umständen eine Formschlußkomponente vorhanden sein, beispielsweise in der Form einer Verengung der Nut, solange dadurch eine Bewegung in der Einschubrichtung nicht vollständig blockiert, sondern nur behindert wird, so daß die Verbindung immer noch durch Abziehen gelöst werden kann.

Die Verbindung ist vorzugsweise so eingerichtet, daß sie von Hand oder unter Zuhilfenahme einfacher handbetätiger Werkzeuge durch Zug entgegen der Einschubrichtung der Formschlußelemente gelöst werden kann.

Bevorzugterweise ist vorgesehen, daß zumindest ein Teil der Formschlußelemente bezüglich entsprechender Formschlußaussparungen auf Übermaß dimensioniert sind, so daß sie im gekoppelten Zustand in den entsprechenden Formschlußaussparungen verspannt sind.

Die Erfindung kann insbesondere vorsehen, daß der Formschluß zwischen den form- und kraftschlüssig zusammenwirkenden Formschlußelementen und Formschlußaussparungen eine Relativbewegung der Leuchtenteile in mindestens zwei (vorzugsweise linearen) Freiheitsgraden zuläßt und der Kraftschluß zwischen den Formschlußelementen und den Formschlußaussparungen eine Bewegung in diesen Freiheitsgraden blockiert.

Grundsätzlich können die vorspringenden Formschlußelemente und Formschlußaussparungen jede geeignete Form haben. Bevorzugt sind jedoch Nuten, insbesondere mit einem rechteckigen Querschnitt, und hierzu komplementäre Formschlußstege.

Insbesondere ist erfindungsgemäß vorgesehen, daß die beiden Leuchtenteile jeweils Formschlußnuten und Formschlußstege aufweisen, die zumindest abschnittsweise identisch an beiden Leuchtenteilen derart ausgebildet sind, daß an eine Formschlußnut eines entsprechenden Abschnitts mindestens ein Formschlußsteg unmittelbar angrenzt, der mit einer Formschlußnut des entsprechenden Abschnitts des anderen Leuchtenteils form- und kraftschlüssig zusammenwirken kann. Vorzugsweise entspricht jedem Formschlußsteg eines entsprechenden Abschnitts mindestens eine kraftschlüssig verbindbare Formschlußnut des entsprechenden Abschnitts des anderen Leuchtenteils.

Gemäß einer bevorzugten Ausführungsform kann vorgesehen sein, daß jedes der beiden Leuchtenteile mehrere parallele, vorzugsweise gerade Formschlußnuten aufweist, die durch hierzu parallele Stege getrennt sind, wobei einer oder alle Stege etwas breiter als die Nuten oder ein Teil der Nuten bemessen sind, so daß ein form- und kraftschlüssiger Eingriff der etwas breiter bemessenen Stege eines der Leuchtenteile in die entsprechenden (schmäler bemessenen) Nuten des anderen Leuchtenteils möglich ist.

In einer besonders vorteilhaften Anwendung sind die beiden Leuchtenteile Leuchteneinheiten in einem Lichtband.

Erfindungsgemäß wird weiterhin eine Leuchte mit einem Verbindungsabschnitt zum Verbinden mit einer anderen Leuchte oder einem anderen Leuchtenteil zur Verfügung gestellt, in dem ein oder mehrere vorspringende Formschlußelemente und eine oder mehrere Formschlußaussparungen vorhanden sind, wobei ein oder mehrere vorspringende Formschlußelemente des Verbindungsabschnitts jeweils komplementär zu einer oder mehreren Formschlußaussparungen des Verbindungsabschnitts in dem Sinne ausgebildet sind, daß ein solches Formschlußelement mit einer komplementären Formschlußaussparung eines identisch ausgebildeten Verbindungsabschnitts einer anderen Leuchte oder eines anderen Leuchtenteils form- und kraftschlüssig zusammenwirken kann, wobei der Kraftschluß in einer Einschubrichtung des Formschlußelements in die Formschlußaussparung derart wirkt, daß das betreffende Formschlußelement unter Überwindung einer Gegenkraft mit der entsprechenden Formschlußaussparung durch Aufbringen von Druck in Einschubrichtung in Eingriff gebracht und durch Zug entgegen der Einschubrichtung gelöst werden kann.

Die erfindungsgemäße Leuchte ist also so ausgebildet, daß sie mit anderen Leuchten oder Leuchtenteilen, die einen identisch oder teilweise identisch ausgebildeten Verbindungsabschnitt aufweisen, ohne weiteres verbunden werden kann.

Insbesondere kann vorgesehen sein, daß die erfindungsgemäße Leuchte als Leuchteneinheit für ein Lichtband ausgebildet ist und der besagte Verbindungsabschnitt sich an einer Stirnwand der Leuchteneinheit befindet. Selbstverständlich können mehrere derartige Verbindungsabschnitte, z.B. einer an jeder Stirnwand, vorgesehen sein.

Gemäß einer bevorzugten Ausführungsform ist vorgesehen, daß der Verbindungsabschnitt mehrere parallele Formschlußnuten aufweist, die durch parallele Formschlußstege getrennt sind, wobei die Breite zumindest eines Teils der Formschlußstege geringfügig größer als die Breite der Formschlußnuten oder eines Teils der Formschlußnuten ist, derart, daß diese etwas breiteren Formschlußstege von Hand unter Druck mit Formschlußnuten eines anderen Teils form- und kraftschlüssig in Eingriff gebracht werden können, welche dieselben Abmessungen wie Formschlußnuten des Verbindungsabschnitts aufweisen, die etwas schmäler als die besagten Formschlußelemente sind.

Weiterhin stellt die Erfindung auch ein neuartiges Leuchtenbauteil, das für eine entsprechende Verbindung eingerichtet ist, zur Verfügung, das z.B. ein Leuchtengehäuse oder ein An- oder Einbauelement für eine Leuchte sein kann. Das erfindungsgemäße Leuchtenbauteil weist einen Verbindungsabschnitt zum Verbinden mit einer anderen Leuchte oder einem anderen Leuchtenbauteil auf, in dem ein oder mehrere vorspringende Formschlußelemente und eine oder mehrere Formschlußaussparungen, die insbesondere Formschlußnuten sein können, vorhanden sind, wobei ein oder mehrere vorspringende Formschlußelemente des Verbindungsabschnitts jeweils komplementär zu einer oder mehreren Formschlußaussparungen des Verbindungsabschnitts in dem Sinne ausgebildet sind, daß ein solches Formschlußelement mit einer komplementären Formschlußaussparung eines identisch ausgebildeten Verbindungsabschnitts einer anderen Leuchte oder eines anderen Leuchtenbauteils form- und kraftschlüssig zusammenwirken kann, wobei der Kraftschluß in der Einschubrichtung des Formschlußelements in die Formschlußaussparung derart wirkt, daß das betreffende Formschlußelement unter Überwindung einer Gegenkraft mit der entsprechenden Formschlußaussparung durch Aufbringen von Druck in Einschubrichtung in Eingriff gebracht und durch Zug entgegen der Einschubrichtung gelöst werden kann.

Dabei kann insbesondere vorgesehen sein, daß der Verbindungsabschnitt mehrere parallele Formschlußnuten aufweist, die durch parallele Formschlußstege getrennt sind, wobei die Breite zumindest eines Teils der Formschlußstege geringfügig breiter als die Breite zumindest eines Teils der Formschlußnuten ist, derart, daß die Formschlußstege von Hand unter Druck mit Formschlußnuten eines anderen Teils form- und kraftschlüssig in Eingriff gebracht werden können, welche dieselben Abmessungen wie die schmäleren Formschlußnuten des Verbindungsabschnitts aufweisen.

Das erfindungsgemäße Leuchtenbauteil kann insbesondere eine Stirnwand für eine Leuchteneinheit in einem Lichtband sein.

Die Erfindung lehrt weiterhin eine neue Verwendung von Leuchten oder Leuchtenbauteilen entsprechend Anspruch 13.

Weitere Merkmale und Vorteile der Erfindung ergeben sich aus der nachfolgenden Beschreibung eines Ausführungsbeispiels anhand der beigefügten Zeichnungen.
- Fig. 1: zeigt eine Draufsicht von zwei erfindungsgemäß ausgebildeten Stirnwandeinsätzen für eine Leuchteneinheit in einem Lichtband,
- Fig. 2: zeigt eine Seitenansicht der Stirnwandeinsätze gemäß Fig. 1.

Fig. 1 zeigt zwei beispielhafte Stirnwandeinsätze 1 für eine Leuchteneinheit für ein Lichtband, ähnlich denen, die beispielsweise in der WO 98/37360 oder in der EP 0 264 857 B1 offenbart sind. Hinsichtlich beispielhafter Möglichkeiten, wie solche Stirnwandeinsätze an den Leuchteneinheiten installiert werden können bzw. für welche Leuchteneinheiten solche Stirnwandeinsätze verwendet werden können, wird - ohne Einschränkung der Allgemeinheit - auf diese beiden Druckschriften verwiesen. In Fig. 1 und 2 ist angedeutet, daß die Stimwandeinsätze 1 Rastelemente 3 zum Einrasten in das Leuchtengehäuse sowie einen vorspringenden Rand 5 zum Anliegen und Verkleiden der Vorderkante des Leuchtengehäuses aufweisen. Dies stellt jedoch nur eine von zahlreichen Möglichkeiten dar, eine Stirnwand an einem Leuchtengehäuse oder einem Leuchteneinsatz anzubringen. Insbesondere könnte die Stirnwand auch einteilig mit einem Leuchtengehäuse oder einem Leuchteneinsatz ausgebildet sein, also kein separates Teil, wie in Fig. 1 dargestellt, bilden.

Auf der Vorderseite der Stirnwand ist ein Nut/Federprofil 7 mit Federn 9 und Nuten 11 ausgebildet, in dem sich Federn 9 und Nuten 11 in einer regelmäßigen Anordnung abwechseln und neben jeder Nut 11 zumindest eine Feder 9 liegt. Weiterhin ist das Nut/Federprofil 7 so ausgebildet, daß es mit einem identischen Nut-Feder-Profil eine formschlüssige Verbindung bilden kann, wie dies in Fig. 1 und 2 durch die Darstellung von zwei einander gegenüberstehenden identisch ausgebildeten Stirnteilen angedeutet ist. Seitlich des Nut/Federprofils ist jeweils ein Randabschnitt 13 vorgesehen, wobei die Federn 9 genauso weit oder etwas weniger weit über die Randabschnitte 13 nach vorne vorstehen wie die Federabschnitte 13 über den Nutgrund 15 der Nuten 11, so daß bei einem Zusammenfügen der beiden Stirnwandteile 11 die jeweiligen Randabschnitte 13 unmittelbar aneinander anschließen und sich eine geschlossene Außenkontur ohne Zwischenraum ergibt.

Erfindungsgemäß sind die Federn 9 etwas breiter als die Nuten 11 ausgebildet, so daß sie nur unter Druck in die Nuten der gegenüberliegenden Stirnwand eingeschoben werden können. Dadurch werden die Federn 9 in den Nuten 11 leicht verspannt, so daß sie sich nicht ohne weiteres lösen, aber durch Aufbringen einer entsprechenden Zugkraft ohne weiteres wieder aus den Nuten 11 abgezogen werden können. Das Übermaß der Federn 9 ist dabei so bemessen, daß ein Zusammenstecken und Abziehen von Hand möglich ist.

Gemäß einer besonderen Ausführungsform kann vorgesehen sein, daß nicht alle Federn 9 breiter als die Nuten 11 sind, oder alle Nuten 11 schmäler als die Federn 9, sondern nur ein Teil der Nuten und/oder Federn, so daß ein Teil der Federn 9 in einem reinen Formschluß in Nuten 11 eingreift und nur ein Teil der Federn 9 in den Nuten 11 verspannt wird.

Das in Fig. 1 und 2 dargestellte lineare Nut/Federprofil läßt sich sehr einfach herstellen. Grundsätzlich können jedoch auch andere Profilformen verwendet werden, beispielsweise kreisförmige Nuten und Federn, ein Profil mit einer spiralförmigen Nut und einer daran angrenzenden spiralförmigen Feder oder polygonale Nut/Federformen. Die Nuten oder Federn können auch andere Querschnittsformen statt der dargestellten Rechteckform aufweisen.

## Patentansprüche

1. Verbindung, insbesondere Steckverbindung, zum lösbaren Verbinden zweier Leuchtenteile mit einer oder mehreren Formschlußaussparungen (11) und einem oder mehreren vorspringenden Formschlußelementen (9) zum Eingreifen in die Formschlußaussparungen (11) zur Bildung einer Formschlußverbindung zwischen den beiden Leuchtenteilen, wobei zumindest ein Teil der vorspringenden Formschlußelemente (9) eines Leuchtenteils mit Formschlußaussparungen (11) des anderen Leuchtenteils form- und kraftschlüssig zusammenwirken kann, wobei der Kraftschluß in einer Einschubrichtung der Formschlußelemente (9) in die Formschlußaussparungen (11) derart wirkt, daß die Formschlußelemente (9) unter Überwindung einer Gegenkraft durch Druck in die Einschubrichtung in Eingriff mit den Formschlußaussparungen (11) gebracht und durch Zug entgegen der Einschubrichtung gelöst werden können, **dadurch gekennzeichnet, daß** die beiden Leuchtenteile jeweils Formschlußnuten (11) und Formschlußstege (9) aufweisen, die zumindest abschnittsweise identisch an beiden Leuchtenteilen derart ausgebildet sind, daß an eine Formschlußnut (11) eines entsprechenden Abschnitts mindestens ein Formschlußsteg (9) unmittelbar angrenzt, der mit einer Formschlußnut (11) des entsprechenden Abschnitts des anderen Leuchtenteils form- und kraftschlüssig zusammenwirken kann, die neben dem entsprechenden Formschlußsteg (9) des anderen Leuchtenteils liegt.

2. Verbindung nach Anspruch 1, **dadurch gekennzeichnet, daß** zumindest ein Teil der Formschlußelemente (9) bezüglich einer oder mehrerer Formschlußaussparungen (11), mit denen sie zusammenwirken können, auf Übermaß dimensioniert ist, so daß diese Formschlußelemente (9) im gekoppelten Zustand in den entsprechenden Formschlußaussparungen (11) verspannt sind.

3. Verbindung nach einem der Ansprüche 1 oder 2, **dadurch gekennzeichnet, daß** der Formschluß zwischen den form- und kraftschlüssig zusammenwirkenden Formschlußelementen (9) und Formschlußaussparungen (11) eine Relativbewegung der Leuchtenteile in mindestens zwei Freiheitsgraden zuläßt und der Kraftschluß zwischen den Formschlußelementen (9) und den Formschlußaussparungen (11) eine Bewegung in diesen Freiheitsgraden blockiert.

4. Verbindung nach einem der Ansprüche 1 bis 3, **dadurch gekennzeichnet, daß** jedes der beiden Leuchtenteile mehrere parallele Formschlußnuten (11) aufweist, die durch hierzu parallele Stege (9) getrennt sind, wobei zumindest ein Teil der Stege (9) etwas breiter als zumindest ein Teil der Nuten (11) bemessen ist, so daß ein form- und kraftschlüssiger Eingriff der entsprechenden Stege (9) eines der Leuchtenteile in die entsprechenden Nuten (11) des anderen Leuchtenteils möglich ist.

5. Verbindung nach einem der Ansprüche 1 bis 4, **dadurch gekennzeichnet, daß** sie von Hand gelöst werden kann.

6. Verbindung nach einem der Ansprüche 1 bis 5, **dadurch gekennzeichnet, daß** die beiden Leuchtenteile Leuchteneinheiten in einem Lichtband sind.

7. Leuchte mit einem Verbindungsabschnitt zum Verbinden mit einem Leuchtenteil durch eine Verbindung nach Anspruch 1.

8. Leuchte nach Anspruch 7, **dadurch gekennzeichnet, daß** sie als Leuchteneinheit für ein Lichtband ausgebildet ist und der besagte Verbindungsabschnitt sich an einer Stirnwand der Leuchteneinheit befindet.

9. Leuchte nach einem der Ansprüche 7 oder 8, **dadurch gekennzeichnet, daß** der Verbindungsabschnitt mehrere der parallelen Formschlußnuten (11) aufweist, die durch die parallelen Formschlußstege (9) getrennt sind, wobei die Breite zumindest eines Teils der Formschlußstege (9) geringfügig größer als die Breite zumindest eines Teils der Formschlußnuten (11) ist, derart, daß die entsprechenden Formschlußstege (9) von Hand unter Druck mit Formschlußnuten (11) eines anderen Teils form- und kraftschlüssig in Eingriff gebracht werden können, welche dieselben Abmessungen wie Formschlußnuten (11) des Verbindungsabschnitts aufweisen.

10. Leuchtenbauteil mit einem Verbindungsabschnitt zum Verbinden mit einem anderen Leuchtenteil durch eine Verbindung nach Anspruch 1.

11. Leuchtenbauteil nach Anspruch 10, **dadurch gekennzeichnet, daß** der Verbindungsabschnitt mehrere parallele Formschlußnuten (11) aufweist, die durch parallele Formschlußstege (9) getrennt sind, wobei die Breite zumindest eines Teils der Formschlußstege (9) geringfügig größer als die Breite zumindest eines Teils der Formschlußnuten (11) ist, derart, daß die Formschlußstege (9) von Hand unter Druck mit Formschlußnuten (11) eines anderen Teils form- und kraftschlüssig in Eingriff gebracht werden können, welche dieselben Abmessungen wie Formschlußnuten (11) des Verbindungsabschnitts aufweisen.

12. Stirnwand zum Befestigen an einer Leuchteneinheit für ein Lichtbandsystem nach Anspruch 8.

13. Verwendung einer Leuchte nach Anspruch 7 oder eines Leuchtenbauteils mit einem Verbindungsabschnitt zum Verbinden mit einem anderen Leuchtenteil nach Anspruch 10.

## Claims

1. Connection, in particular plug-in connection, for the detachable connection of two luminaire parts having one or more interlocking cutouts (11) and one or more protruding interlocking elements (9) for engaging in the interlocking cutouts (11) so as to form an interlocking connection between the two luminaire parts, it being possible for at least some of the protruding interlocking elements (9) of one luminaire part to interact in an interlocking and force-fitting manner with interlocking cutouts (11) of the other luminaire part, the force-fitting connection acting in an insertion direction of the interlocking elements (9) into the interlocking cutouts (11) such that the interlocking elements (9) can be brought into engagement with the interlocking cutouts (11) by means of pressure in the insertion direction whilst overcoming a counterforce and can be detached in the opposite direction to the insertion direction by being pulled, **characterized in that** the two luminaire parts each have interlocking grooves (11) and interlocking webs (9), which have an identical design on both luminaire parts, at least in sections, such that at least one interlocking web (9) directly adjoins an interlocking groove (11) of a corresponding section, which interlocking web can interact in an interlocking and force-fitting manner with an interlocking groove (11) of the corresponding section of the other luminaire part, which interlocking groove is adjacent to the corresponding interlocking web (9) of the other luminaire part.

2. Connection according to Claim 1, **characterized in that** at least some of the interlocking elements (9) are overdimensioned in relation to one or more interlocking cutouts (11) with which they can interact, with the result that these interlocking elements (9) are clamped in the corresponding interlocking cutouts (11) in the coupled state.

3. Connection according to either of Claims 1 and 2, **characterized in that** the interlocking connection between the interlocking elements (9) and interlocking cutouts (11), which interact in an interlocking and force-fitting manner, permits a relative movement of the luminaire parts within at least two degrees of freedom, and the force-fitting connection between the interlocking elements (9) and the interlocking cutouts (11) prevents a movement within these degrees of freedom.

4. Connection according to one of Claims 1 to 3, **characterized in that** each of the two luminaire parts has a plurality of parallel interlocking grooves (11), which are separated by webs (9), which are parallel to said grooves, at least some of the webs (9) being dimensioned to be slightly wider than at least some of the grooves (11), with the result that an interlocking and force-fitting engagement of the corresponding webs (9) of one of the luminaire parts in the corresponding grooves (11) of the other luminaire part is possible.

5. Connection according to one of Claims 1 to 4, **characterized in that** it can be detached manually.

6. Connection according to one of Claims 1 to 5, **characterized in that** the two luminaire parts are luminaire units in a strip of luminaires.

7. Luminaire having a connecting section for connection to a luminaire part by means of a connection according to Claim 1.

8. Luminaire according to Claim 7, **characterized in that** it is in the form of a luminaire unit for a strip of luminaires, and said connecting section is located at a front wall of the luminaire unit.

9. Luminaire according to either of Claims 7 and 8, **characterized in that** the connecting section has a plurality of parallel interlocking grooves (11), which are separated by the parallel interlocking webs (9), the width of at least some of the interlocking webs (9) being slightly larger than the width of at least some of the interlocking grooves (11), such that the corresponding interlocking webs (9) can be brought into engagement in an interlocking and force-fitting manner manually, under pressure, with interlocking grooves (11) of another part, which have the same dimensions as the interlocking grooves (11) of the connecting section.

10. Luminaire component having a connecting section for connection to another luminaire part by means of a connection according to Claim 1.

11. Luminaire component according to Claim 10, **characterized in that** the connecting section has a plurality of parallel interlocking grooves (11), which are separated by parallel interlocking webs (9), the width of at least some of the interlocking webs (9) being slightly larger than the width of at least some of the interlocking grooves (11), such that the interlocking webs (9) can be brought into engagement in an interlocking and force-fitting manner manually, under pressure, with interlocking grooves (11) of another part, which have the same dimensions as interlocking grooves (11) of the connecting section.

12. Front wall for being fixed to a luminaire unit for a system of a strip of luminaires according to Claim 8.

13. Use of a luminaire according to Claim 7 or of a luminaire component having a connecting section for connection to another luminaire part according to Claim 10.

## Revendications

1. Dispositif de raccordement, en particulier dispositif de raccordement par emboîtement, pour raccorder de façon amovible deux parties de luminaire, comprenant un ou plusieurs évidements à liaison à complémentarité de forme (11) et un ou plusieurs éléments à liaison à complémentarité de forme (9) faisant saillie, destinés à être engagés dans les évidements à liaison à complémentarité de forme (11) en vue de former un raccordement à complémentarité de forme entre les deux parties de luminaire, dans lequel au moins une partie des éléments à liaison à complémentarité de forme (9) faisant saillie, d'une partie de luminaire, peut coopérer par engagement et par interaction de forces avec des évidements à liaison à complémentarité de forme (11) de l'autre partie de luminaire, la force agissant dans le sens d'insertion des éléments à liaison à complémentarité de forme (9) dans les évidements à liaison à complémentarité de forme (11) de manière que les éléments à liaison à complémentarité de forme (9), en surmontant une force antagoniste, puissent être mis en prise par pression, dans le sens de l'insertion, par les évidements à liaison à complémentarité de forme (11) et être détachés par traction dans le sens inverse du sens de l'insertion, **caractérisé en ce que** les deux parties de luminaire présentent chacune des rainures à liaison à complémentarité de forme (11) et des nervures à liaison à complémentarité de forme (9) qui sont réalisées de manière identique, du moins dans certaines zones, sur les deux parties de luminaire, de manière qu'au moins une nervure à liaison à complémentarité de forme (9) soit immédiatement adjacente à une rainure à liaison à complémentarité de forme (11) d'un tronçon correspondant, la nervure à liaison à complémentarité de forme (9) pouvant coopérer par engagement et par interaction de forces avec une rainure à liaison à complémentarité de forme (11) du tronçon correspondant de l'autre partie de luminaire, laquelle rainure à liaison à complémentarité de forme étant disposée à côté de la nervure à liaison à complémentarité de forme (9) correspondante de l'autre partie de luminaire.

2. Dispositif de raccordement selon la revendication 1, **caractérisé en ce qu'**au moins une partie des éléments à liaison à complémentarité de forme (9) est surdimensionnée par rapport à un ou plusieurs évidements à liaison à complémentarité de forme (11), avec lesquels les éléments à liaison à complémentarité de forme peuvent coopérer, de sorte que ces éléments à liaison à complémentarité de forme (9) soient serrés, à l'état accouplé, dans les évidements à liaison à complémentarité de forme (11) correspondants.

3. Dispositif de raccordement selon l'une des revendications 1 ou 2, **caractérisé en ce que** la liaison à complémentarité de forme admet un déplacement relatif des parties de luminaire selon au moins deux degrés de liberté entre les éléments à liaison à complémentarité de forme (9), coopérant par engagement et par interaction de forces, et les évidements à liaison à complémentarité de forme (11), l'interaction de forces empêchant un déplacement entre les éléments à liaison à complémentarité de forme (9) et les évidements à liaison à complémentarité de forme (11) selon ces degrés de liberté.

4. Dispositif de raccordement selon l'une des revendications 1 à 3, **caractérisé en ce que** chacune des deux parties de luminaire présente plusieurs rainures à liaison à complémentarité de forme (11) parallèles, qui sont séparées par des nervures (9) parallèles prévues à cet effet, au moins une partie des nervures (9) étant légèrement plus large qu'au moins une partie des rainures (11), de manière qu'un engagement, par complémentarité de forme et par interaction de forces, des nervures (9) correspondantes de l'une des parties de luminaire dans les rainures (11) correspondantes de l'autre partie de luminaire soit possible.

5. Dispositif de raccordement selon l'une des revendications 1 à 4, **caractérisé en ce qu'**il peut être détaché à la main.

6. Dispositif de raccordement selon l'une des revendications 1 à 5, **caractérisé en ce que** les deux parties de luminaire consistent en des unités d'éclairage dans une bande d'éclairage.

7. Luminaire comprenant une section de raccordement pour un raccordement avec une partie de luminaire au moyen d'un dispositif de raccordement selon la revendication 1.

8. Luminaire selon la revendication 7, **caractérisé en ce qu'**il est réalisé en tant qu'unité d'éclairage pour une bande d'éclairage et ladite section de raccordement se trouve sur une paroi frontale de l'unité d'éclairage.

9. Luminaire selon l'une des revendications 7 ou 8, **caractérisé en ce que** la section de raccordement présente une pluralité de rainures à liaison à complémentarité de forme (11) parallèles, qui sont séparées par les nervures à liaison à complémentarité de forme (9) parallèles, la largeur d'au moins une partie des nervures à liaison à complémentarité de forme (9) étant légèrement supérieure à la largeur d'au moins une partie des rainures à liaison à complémentarité de forme (11) de manière que les nervures à liaison à complémentarité de forme (9) correspondantes puissent être mises en prise, à la main, sous l'effet d'une pression, à complémentarité de forme et par interaction de forces, par les rainures à liaison à complémentarité de forme (11) d'une autre partie, qui présentent les mêmes dimensions que les rainures à liaison à complémentarité de forme (11) de la section de raccordement.

10. Composant de luminaire comprenant une section de raccordement pour un raccordement avec une autre partie de luminaire au moyen d'un dispositif de raccordement selon la revendication 1.

11. Composant de luminaire selon la revendication 10, **caractérisé en ce que** la section de raccordement présente une pluralité de rainures à liaison à complémentarité de forme (11) parallèles, qui sont séparées par des nervures à liaison à complémentarité de forme (9) parallèles, la largeur d'au moins une partie des nervures à liaison à complémentarité de forme (9) étant légèrement supérieure à la largeur d'au moins une partie des rainures à liaison à complémentarité de forme (11) de manière que les nervures à liaison à complémentarité de forme (9) puissent être mises en prise, à la main, sous l'effet d'une pression, à complémentarité de forme et par interaction de forces, par des rainures à liaison à complémentarité de forme (11) d'une autre partie, qui présentent les mêmes dimensions que les rainures à liaison à complémentarité de forme (11) de la section de raccordement.

12. Paroi frontale pour la fixation à une unité d'éclairage d'un système de bande d'éclairage selon la revendication 8.

13. Utilisation d'un luminaire selon la revendication 7 ou d'un composant de luminaire comprenant une section de raccordement destinée à être raccordée avec une autre partie de luminaire selon la revendication 10.
